# EUROPÄISCHE PATENTSCHRIFT

(11) **EP 3 433 448 B1**
(45) Veröffentlichungstag und Bekanntmachung des Hinweises auf die Patenterteilung: **02.09.2020**
(21) Anmeldenummer: 17708472.0
(22) Anmeldetag: 01.03.2017
(51) Int. Cl.: E04G 1/06, E04G 7/20, E04G 7/32, E04G 7/30, E04G 11/48, E04G 25/06

(54) **GERÜSTELEMENT MIT EINEM TRÄGERKOPF UND BAUGERÜST MIT EINEM SOLCHEN GERÜSTELEMENT**
FRAME ELEMENT WITH A SUPPORT HEAD, AND BUILDING SCAFFOLD COMPRISING SUCH A FRAME ELEMENT
ÉLÉMENT D'ÉCHAFAUDAGE MUNI D'UNE TÊTE DE SUPPORT ET ÉCHAFAUDAGE ÉQUIPÉ D'UN TEL ÉLÉMENT D'ÉCHAFAUDAGE

(30) Priorität: 22.03.2016 DE 102016204694
(43) Veröffentlichungstag der Anmeldung: 30.01.2019
(73) Patentinhaber: PERI GMBH, 89264 Weissenhorn (DE)
(72) Erfinder: MEYER, Andreas, 87439 Kempten (DE); MIKIC, Erzad, 76185 Karlsruhe (DE); READ, Andrew, 89077 Ulm (DE); SPECHT, Rudolf, 89233 Neu-Ulm (DE)
(74) Vertreter: K & H Bonapat Patentanwälte Koch · von Behren & Partner mbB
(86) Internationale Anmeldenummer: PCT/EP2017/054773
(87) Internationale Veröffentlichungsnummer: WO 2017/162415

(56) Entgegenhaltungen:
- EP-A1- 0 389 256
- WO-A1-98/51886
- WO-A1-2015/014676
- DE-C1- 4 027 739

## Beschreibung

Die Erfindung betrifft ein Gerüstelement für ein Baugerüst, wobei das Gerüstelement Folgendes aufweist:
a) Einen Trägerkopf mit einer Gewindespindel;
b) ein vertikal im Baugerüst montierbares Gerüstrohr mit einem Spindelaufnahmeabschnitt an einem ersten axialen Gerüstrohrende, wobei die Gewindespindel in den Spindelaufnahmeabschnitt teilweise eingeführt ist;
c) eine auf die Gewindespindel montierte Spindelmutter, wobei der Trägerkopf im montierten Zustand des Gerüstelements seine vertikale Last über die Gewindespindel in das Gerüstrohr einleitet.

Der zuvor beschriebene Trägerkopf des Gerüstelements dient allgemein zum Abtragen einer vertikalen Last in ein Baugerüst. Auf den Trägerkopf ist beispielsweise eine Betonschalung auflegbar bzw. montierbar. Weiterhin kann der Trägerkopf als temporäre Abstützung bei Sanierungen eingesetzt werden.

Das Dokument DE4027739 offenbart ein solches Gerüstelement.

Aufgabe der vorliegenden Erfindung ist es nun, ein Gerüstelement bereitzustellen, das über den Trägerkopf signifikant mehr vertikale Last abtragen kann, ohne deutlich massiver und schwerer ausgebildet zu sein. Aufgabe der vorliegenden Erfindung ist es weiterhin, ein Baugerüst mit einem solchen Gerüstelement bereitzustellen.

Die erfindungsgemäße Aufgabe wird durch ein Gerüstelement mit den Merkmalen des Patentanspruchs 1 und ein Baugerüst gemäß Patentanspruch 12 gelöst. Die Unteransprüche geben zweckmäßige Weiterbildungen an.

Die erfindungsgemäße Aufgabe wird somit gelöst durch ein Gerüstelement für ein Baugerüst. Das Gerüstelement weist einen Trägerkopf mit einer Gewindespindel auf. Das Gerüstelement weist weiterhin ein Gerüstrohr mit einem Spindelaufnahmeabschnitt auf. In den Spindelaufnahmeabschnitt ist die Gewindespindel teilweise eingeführt. Der Spindelaufnahmeabschnitt befindet sich dabei an einem ersten axialen Ende des Gerüstrohrs. Auf die Gewindespindel ist eine Spindelmutter so montiert, dass der Trägerkopf im montierten vertikalen Zustand des Gerüstelements seine Last über die Gewindespindel in das Gerüstrohr einleitet. Der Spindelaufnahmeabschnitt weist dabei eine erste Spindelpositioniernut auf, die den Innendurchmesser des Gerüstrohrs verringert.

Die erste Spindelpositioniernut verbessert signifikant die vertikale Tragfähigkeit des Gerüstelements, ohne das Gewicht des Gerüstelements maßgeblich zu erhöhen. Dabei wird durch die erste Spindelpositioniernut die Tragfähigkeit des Gerüstelements in zweifacher Hinsicht erhöht: Zum einen wird die Festigkeit des Gerüstrohrs im Bereich der ersten Spindelpositioniernut aufgrund der Formgebung der ersten Spindelpositioniernut erhöht. Zum anderen wird die Gewindespindel durch den verringerten Innendurchmesser des Gerüstrohrs an der ersten Spindelpositioniernut besser im Gerüstrohr ausgerichtet. Insgesamt erfolgt hierdurch eine erheblich verbesserte Eignung des Gerüstelements zur vertikalen Lastabtragung.

Vorzugsweise wird die Gewindespindel durch die erste Spindelpositioniernut möglichst zentriert im Gerüstrohr ausgerichtet, wobei zum Einführen der Gewindespindel in das Gerüstrohr eine Spielpassung zwischen Gewindespindel und Gerüstrohr vorliegt. Dabei weist die Längsachse der Gewindespindel den Winkel β gegenüber der Längsachse des Gerüstrohrs auf, wobei der Winkel β weniger als 1°, insbesondere weniger als 0,8°, vorzugsweise weniger als 0,7°, beträgt. Die Vertikallast wird dadurch möglichst zentrisch in das Gerüstrohr eingeleitet, um im Baugerüst auftretende Momente klein zu halten.

Die erste Spindelpositioniernut kann sich parallel zur Längsachse des Gerüstrohrs erstrecken. Dabei sind vorzugsweise zumindest drei, über den Umfang des Gerüstrohrs verteilte, Nuten zur Ausrichtung der Gewindespindel vorgesehen. In bevorzugter Ausgestaltung der ersten Spindelpositioniernut erstreckt sich diese jedoch in Umfangsrichtung des Gerüstrohrs. Die erste Spindelpositioniernut kann dabei in Umfangsrichtung des Gerüstrohrs unterbrochen oder umlaufend ausgebildet sein.

Eine besonders effektive Zentrierung der Gewindespindel im Gerüstrohr erfolgt, wenn der axiale Abstand der ersten Spindelpositioniernut vom ersten axialen Gerüstrohrende kleiner ist als der Innendurchmesser des Spindelaufnahmeabschnitts.

Weiter weist der Spindelaufnahmeabschnitt eine zweite Spindelpositioniernut auf. Die zweite Spindelpositioniernut ist dabei axial von der ersten Spindelpositioniernut beabstandet und verringert den Innendurchmesser des Gerüstrohrs. Durch die zweite Spindelpositioniernut wird die Ausrichtung der Gewindespindel im Gerüstrohr durch zumindest zwei axial voneinander beabstandete Spindelpositioniernuten definiert, wodurch die Ausrichtung, insbesondere die Zentrierung, der Gewindespindel besonders präzise erfolgt.

Die zweite Spindelpositioniernut kann sich parallel zur Längsachse des Gerüstrohrs erstrecken. Dabei sind vorzugsweise zumindest drei, über den Umfang des Gerüstrohrs verteilte, Nuten zur Ausrichtung der Gewindespindel vorgesehen. Alternativ dazu kann sich die zweite Spindelpositioniernut in Umfangsrichtung des Gerüstrohrs erstrecken. Dabei kann die zweite Spindelpositioniernut in Umfangsrichtung des Gerüstrohrs unterbrochen oder umlaufend ausgebildet sein.

In weiter bevorzugter Ausgestaltung der Erfindung weist der Spindelaufnahmeabschnitt eine dritte Spindelpositioniernut auf. Die dritte Spindelpositioniernut ist axial weiter von den ersten Spindelpositioniernut beabstandet als die zweite Spindelpositioniernut. Die dritte Spindelpositioniernut verringert den Innendurchmesser des Gerüstrohrs. Durch die dritte Spindelpositioniernut wird die Ausrichtung, insbesondere die Zentrierung, der Gewindespindel im Gerüstrohr weiter verbessert.

Die dritte Spindelpositioniernut kann sich parallel zur Längsachse des Gerüstrohrs erstrecken. Dabei sind vorzugsweise zumindest drei, über den Umfang des Gerüstrohrs verteilte, Nuten zur Ausrichtung der Gewindespindel vorgesehen. Alternativ dazu kann sich die dritte Spindelpositioniernut in Umfangsrichtung des Gerüstrohrs erstrecken. Die dritte Spindelpositioniernut kann dabei in Umfangsrichtung des Gerüstrohrs unterbrochen oder umlaufend ausgebildet sein. Vorzugsweise ist die dritte Spindelpositioniernut axial weniger weit von der zweiten Spindelpositioniernut beabstandet als die zweite Spindelpositioniernut von der ersten Spindelpositioniernut.

Die zweite Spindelpositioniernut verringert den Innendurchmesser des Gerüstrohrs genauso weit wie die erste Spindelpositioniernut. Die dritte Spindelpositioniernut kann ebenso den Innendurchmesser des Gerüstrohrs verringern. Das radiale Spiel der Gewindespindel im Gerüstrohr wird hierdurch signifikant reduziert, wobei die Gewindespindel dennoch leicht in das Gerüstrohr einführbar bleibt. Das Gerüstrohr kann an seinem zweiten axialen Gerüstrohrende, das dem ersten axialen Gerüstrohrende gegenüberliegt, einen Zapfenaufnahmeabschnitt aufweisen, in den ein Zapfen eines weiteren Gerüstelements einführbar ist. Der Zapfenaufnahmeabschnitt kann eine erste Zapfenpositioniernut aufweisen, die den Innendurchmesser des Gerüstrohrs verringert. Durch die erste Zapfenpositioniernut wird das Gerüstrohr im Bereich des Zapfenaufnahmeabschnitts mechanisch verstärkt.

Die erste Zapfenpositioniernut kann sich parallel zur Längsachse des Gerüstrohrs erstrecken. Dabei sind vorzugsweise zumindest drei, über den Umfang des Gerüstrohrs verteilte, Nuten zur Ausrichtung der Gewindespindel vorgesehen. Alternativ dazu kann sich die erste Zapfenpositioniernut in Umfangsrichtung des Gerüstrohrs erstrecken. Die erste Zapfenpositioniernut kann dabei in Umfangsrichtung des Gerüstrohrs unterbrochen oder umlaufend ausgebildet sein.

Vorzugsweise ist der axiale Abstand der ersten Zapfenpositioniernut vom zweiten axialen Gerüstrohrende kleiner als der Innendurchmesser der ersten Zapfenpositioniernut.

Weiter bevorzugt weist der Zapfenaufnahmeabschnitt eine zweite Zapfenpositioniernut auf, die axial von der ersten Zapfenpositioniernut beabstandet ist und den Innendurchmesser des Gerüstrohrs verringert. Der Zapfen eines weiteren Gerüstelements wird dadurch an zwei axial voneinander beabstandeten Zapfenpositioniernuten im Zapfenaufnahmeabschnitt zentriert.

Die zweite Zapfenpositioniernut kann sich parallel zur Längsachse des Gerüstrohrs erstrecken. Dabei sind vorzugsweise zumindest drei, über den Umfang des Gerüstrohrs verteilte, Nuten zur Ausrichtung der Gewindespindel vorgesehen. Alternativ dazu kann sich die zweite Zapfenpositioniernut in Umfangsrichtung des Gerüstrohrs erstrecken. Die zweite Zapfenpositioniernut kann dabei in Umfangsrichtung des Gerüstrohrs unterbrochen oder umlaufend ausgebildet sein.

In weiter bevorzugter Ausgestaltung des Gerüstelements weist das Gerüstrohr einen Knotenpunkt auf, an dem
a) ein Querriegel des Gerüstelements mit dem Gerüstrohr verbunden ist, oder
b) eine Koppelstelle zur Anbindung eines Querriegels ausgebildet ist, wobei das Gerüstrohr im Bereich des Knotenpunkts eine erste Versteifungsnut aufweist. Die erste Versteifungsnut ist dabei weniger als 15 cm in einer ersten axialen Richtung vom Knotenpunkt beabstandet und verringert den Innendurchmesser des Gerüstrohrs oder vergrößert den Außendurchmesser des Gerüstrohrs. Durch die erste Versteifungsnut wird das Gerüstelement in einem Bereich, in dem es im aufgebauten Zustand besonders stark belastet ist, nämlich im Bereich des Knotenpunkts, verstärkt. Das Gerüstrohr bietet durch die erste Versteifungsnut ein höheres Widerstands- und Trägheitsmoment im Bereich des Druckpunktes des Querriegels. Die Koppelstelle kann in Form einer Rosette zur Anbindung eines Querriegels ausgebildet sein.

Weiter bevorzugt weist das Gerüstrohr im Bereich des Knotenpunkts eine weitere Versteifungsnut auf, die weniger als 15 cm in einer zweiten axialen Richtung vom Knotenpunkt beabstandet ist und den Innendurchmesser des Gerüstrohrs verringert oder den Außendurchmesser des Gerüstrohrs vergrößert. Die zweite axiale Richtung ist dabei der ersten axialen Richtung entgegengesetzt. Mit anderen Worten wird durch eine weitere Versteifungsnut der Knotenpunkt in beide axiale Richtungen durch jeweils eine Versteifungsnut verstärkt.

Die Spindelpositioniernut(-en) und die Versteifungsnut(-en) verringern den Innendurchmesser des Gerüstrohrs vorzugsweise in gleichem Maß.

Die erfindungsgemäße Aufgabe wird weiterhin gelöst durch ein Baugerüst mit einem zuvor beschriebenen Gerüstelement.

Weitere Merkmale und Vorteile der Erfindung ergeben sich aus der nachfolgenden detaillierten Beschreibung mehrerer Ausführungsbeispiele der Erfindung, aus den Patentansprüchen sowie anhand der Figuren der Zeichnung, die erfindungswesentliche Einzelheiten zeigt.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Figur 1: eine Schnittansicht eines Gerüstelements aus dem Stand der Technik;
- Figur 2: eine Schnittansicht eines erfindungsgemäßen Gerüstelements;
- Figur 3: eine Draufsicht auf einen Knotenpunkt eines erfindungsgemäßen Gerüstelements; und
- Figur 4: eine perspektivische Ansicht eines erfindungsgemäßen Baugerüsts.

**Figur 1** zeigt ein Gerüstelement **10** gemäß dem Stand der Technik. Das Gerüstelement **10** weist ein Gerüstrohr **12** auf. Im Gerüstrohr 12 ist ein Spindelaufnahmeabschnitt **14** ausgebildet. In den Spindelaufnahmeabschnitt 14 ist eine Gewindespindel **16** eingeführt. Die Gewindespindel 16 weist ein Außengewinde **18** auf. Das bekannte Gerüstelement 10 weist weiterhin eine Spindelmutter **20** auf. Die Spindelmutter 20 weist ein Innengewinde **22** auf, mit dem die Spindelmutter 20 am Außengewinde 18 der Gewindespindel 16 befestigt ist.

Der Spindelaufnahmeabschnitt 14 weist in axialer Richtung durchgehend denselben Innendurchmesser auf. Die Gewindespindel 16, die sich über die Spindelmutter 20 am Gerüstrohr 12 axial abstützt, weist eine Schiefstellung um den Winkel **β** auf. Genauer gesagt ist die Längsachse **23a** der Gewindespindel 16 um den Winkel β gegenüber der Längsachse **23b** des Gerüstrohrs 12 geneigt. Der Winkel β beträgt dabei typischerweise 1,29°.

**Figur 2** zeigt im Gegensatz zu Figur 1 ein erfindungsgemäßes Gerüstelement 10. Das Gerüstelement 10 gemäß Figur 2 weist ein Gerüstrohr 12 mit einem Spindelaufnahmeabschnitt 14 auf. Weiterhin weist das Gerüstelement 10 eine Gewindespindel 16 auf, an der eine Spindelmutter 20 angeordnet ist. Der Spindelaufnahmeabschnitt 14 weist eine erste Spindelpositioniernut **24,** eine zweite Spindelpositioniernut **26** und eine dritte Spindelpositioniernut **28** auf. Die Spindelpositioniernuten 24, 26, 28 definieren den wirksamen Innendurchmesser des Spindelaufnahmeabschnitts 14 für die Gewindespindel 16. Durch die Spindelpositioniernuten 24, 26, 28 ist die Gewindespindel 16 deutlich weniger geneigt im Gerüstrohr 12 angeordnet. Der Winkel β zwischen der Längsachse 23a der Gewindespindel 16 und der Längsachse 23b des Gerüstrohrs 12 beträgt insbesondere weniger als 0,8°, vorzugsweise weniger als 0,7°. Im Vergleich zum Gerüstelement 10 gemäß Figur 1 wird dadurch die vertikale Belastbarkeit des Gerüstelements 10 um ca. 10% erhöht. Zusätzlich dazu wird der Spindelaufnahmeabschnitt durch die Spindelpositioniernuten 24, 26, 28 mechanisch gegen Einknicken verstärkt.

In Figur 2 ist ein weiteres Gerüstelement **30** (gestrichelt) dargestellt, dessen Zapfen **32** in das Gerüstrohr 12 einführbar ist.

Das Gerüstrohr 12 weist somit ein erstes axiales Gerüstrohrende **34** auf, in das die Gewindespindel 16 einführbar ist. Weiterhin weist das Gerüstrohr 12 ein zweites axiales Gerüstrohrende **36** auf, in das der Zapfen 32 des weiteren Gerüstelements 30 einführbar ist. Am zweiten axialen Gerüstrohrende 36 ist ein Zapfenaufnahmeabschnitt **38** zur Aufnahme des Zapfens 32 im Gerüstrohr 12 ausgebildet. Eine mechanische Verstärkung des Zapfenaufnahmeabschnitts 38 sowie eine verbesserte Zentrierung des Zapfens 32 erfolgt durch eine erste Zapfenpositioniernut **40** und eine zweite Zapfenpositioniernut **42.**

**Figur 3** zeigt ein weiteres erfindungsgemäßes Gerüstelement 10. Das Gerüstelement 10 weist einen Knotenpunkt **44** mit einer Koppelstelle **46** auf. Die Koppelstelle 46 ist vorliegend in Form einer Rosette ausgebildet. Querriegel **48, 50** sind an der Koppelstelle 46 angeordnet.

Aus Figur 3 ist ersichtlich, dass das Gerüstrohr 12 eine erste Versteifungsnut **54** aufweist, die in einer ersten axialen Richtung **56** beabstandet von der Koppelstelle 46 im Gerüstrohr 12 ausgebildet ist. Eine zweite Versteifungsnut **58** ist in der ersten axialen Richtung 56 beabstandet zur Koppelstelle 46 im Gerüstrohr 12 ausgebildet. Schultern **60, 62** der Querriegel 48, 50 liegen im Bereich des Gerüstrohrs 12 zwischen der ersten Versteifungsnut 54 und der zweiten Versteifungsnut 58 am Gerüstrohr 12 an. Durch die erste Versteifungsnut 54 und die zweite Versteifungsnut 58 wird somit ein mechanisch besonders stabiler Bereich des Gerüstrohrs 12 ausgebildet, in dem insbesondere die mechanische Stabilität gegen Einbeulen des Gerüstrohrs 12 sehr hoch ist.

Das Gerüstrohr 12 weist eine weitere Versteifungsnut **64** auf. Die weitere Versteifungsnut 64 ist in einer zweiten axialen Richtung **66** von der Koppelstelle 46 beabstandet. Die erste axiale Richtung 56 und die zweite axiale Richtung 66 verlaufen dabei entlang der Längsachse 23b des Gerüstrohrs 12, wobei die zweite axiale Richtung 66 der ersten axialen Richtung 56 entgegengesetzt ist. Durch die weitere Versteifungsnut 64 können Einstecklaschen **68, 70** der Querriegel 48, 50 mechanisch besonders fest an das Gerüstrohr 12 angepresst werden, ohne dass es zu einer plastischen Verformung des Gerüstrohrs 12 bei einer Belastung der Querriegel 48 und/oder 50 kommt.

Alternativ oder zusätzlich zu den beschriebenen Versteifungsnuten 54, 58, 64 kann das Gerüstelement 10 zwischen axial benachbarten Koppelstellen, von denen in Figur 3 lediglich eine Koppelstelle 46 dargestellt ist, zumindest eine Zusatzversteifungsnut **72** im Gerüstrohr 12 ausgebildet sein.

**Figur 4** zeigt ein Baugerüst **74** mit mehreren Gerüstelementen, von denen aus Gründen der Übersichtlichkeit in Figur 4 nur ein erstes Gerüstelement 10 mit einem Bezugszeichen versehen ist. Das Gerüstelement 10 weist exemplarisch einen Knotenpunkt 44 auf, an dem - ebenfalls beispielhaft - ein Querriegel 48 angeordnet ist. Aufgrund der kleinen Darstellung des Baugerüsts 74 ist in Figur 4 keine erfindungsgemäße Nut sichtbar. Zum Abtragen einer Last weist das Gerüstelement 10 einen Trägerkopf **76** auf.

Unter Vornahme einer Zusammenschau aller Figuren der Zeichnung betrifft die Erfindung zusammenfassend ein Gerüstelement 10 mit einem Gerüstrohr 12, in das einenends eine Gewindespindel 16 teilweise eingeführt ist. Im Gerüstrohr 12 wird die Gewindespindel 16 von zumindest einer Spindelpositioniernut 24, 26, 28, insbesondere mehreren Spindelpositioniernuten 24, 26, 28, geführt. Durch die Spindelpositioniernut(-en) 24, 26, 28 wird das Gerüstrohr 12 im Bereich der im Gerüstrohr 12 aufgenommenen Gewindespindel 16 mechanisch verstärkt. Gleichzeitig wird die maximale Neigung der Gewindespindel 16 im Gerüstrohr 12 durch die Spindelpositioniernut(-en) 24, 26, 28 reduziert. Insgesamt kann das Gerüstelement 10 hierdurch deutlich stärker in Richtung der Längsachse 23b des Gerüstrohrs 12 mit einer Kraft beaufschlagt werden. Das Gerüstrohr 12 kann anderenends zumindest eine Zapfenpositioniernut 40, 42, insbesondere mehrere Zapfenpositioniernuten 40, 42, aufweisen. Alternativ oder zusätzlich dazu kann das Gerüstrohr 12 im Bereich eines Knotenpunkts 44 zumindest eine Versteifungsnut 54, 58, 64 aufweisen. Alternativ oder zusätzlich dazu kann das Gerüstrohr 12 zwischen zwei Knotenpunkten 44 zumindest eine Zusatzversteifungsnut 72 aufweisen.

## Patentansprüche

1. Gerüstelement (10) für ein Baugerüst (74), wobei das Gerüstelement (10) Folgendes aufweist:
a) einen Trägerkopf (76) mit einer Gewindespindel (16);
b) ein vertikal im Baugerüst (74) montierbares Gerüstrohr (12) mit einem Spindelaufnahmeabschnitt (14) an einem ersten axialen Gerüstrohrende (34), wobei die Gewindespindel (16) in den Spindelaufnahmeabschnitt (14) teilweise eingeführt ist;
c) eine auf die Gewindespindel (16) montierte Spindelmutter (20), wobei der Trägerkopf (76) im montierten Zustand des Gerüstelements (10) seine vertikale Last über die Gewindespindel (16) in das Gerüstrohr (12) einleitet;
wobei der Spindelaufnahmeabschnitt (14) eine erste Spindelpositioniernut (24) aufweist, die den Innendurchmesser des Gerüstrohrs (12) verringert,
**dadurch gekennzeichnet, dass**
der Spindelaufnahmeabschnitt (14) eine zweite Spindelpositioniernut (26) aufweist, die axial von der ersten Spindelpositioniernut (24) beabstandet ist und den Innendurchmesser des Gerüstrohrs (12) verringert, wobei die zweite Spindelpositioniernut (26) den Innendurchmesser des Gerüstrohrs (12) genauso weit wie die erste Spindelpositioniernut (24) verringert.

2. Gerüstelement nach Anspruch 1, bei dem die erste Spindelpositioniernut (24) die Gewindespindel (16) im Gerüstrohr (12) radial so zentriert, dass die Längsachse (23a) der Gewindespindel (16) um den Winkel β gegenüber der Längsachse (23b) des Gerüstrohrs (12) geneigt ist, wobei der Winkel β weniger als 1° beträgt.

3. Gerüstelement nach Anspruch 1 oder 2, bei dem sich die erste Spindelpositioniernut (24) in Umfangsrichtung des Gerüstrohrs (12) erstreckt, wobei die erste Spindelpositioniernut (24) in Umfangsrichtung des Gerüstrohrs (12) unterbrochen oder umlaufend ausgebildet ist.

4. Gerüstelement nach einem der vorhergehenden Ansprüche, bei dem der axiale Abstand der ersten Spindelpositioniernut (24) vom ersten axialen Gerüstrohrende (34) kleiner als der Innendurchmesser des Spindelaufnahmeabschnitts (14) ist.

5. Gerüstelement nach einem der vorhergehenden Ansprüche, bei dem der Spindelaufnahmeabschnitt (14) eine dritte Spindelpositioniernut (28) aufweist, die axial weiter von der ersten Spindelpositioniernut (24) beabstandet ist als die zweite Spindelpositioniernut (26) und den Innendurchmesser des Gerüstrohrs (12) verringert.

6. Gerüstelement nach Anspruch 5, bei dem die dritte Spindelpositioniernut (28) den Innendurchmesser des Gerüstrohrs (12) genauso weit wie die erste Spindelpositioniernut (24) verringert.

7. Gerüstelement nach Anspruch 5 oder 6, bei dem die dritte Spindelpositioniernut (28) axial weniger weit von der zweiten Spindelpositioniernut (26) beabstandet ist als die zweite Spindelpositioniernut (26) von der ersten Spindelpositioniernut (24).

8. Gerüstelement nach einem der vorhergehenden Ansprüche, bei dem das Gerüstrohr (12) an seinem zweiten axialen Gerüstrohrende (36) einen Zapfenaufnahmeabschnitt (38) aufweist, in den ein Zapfen (32) eines weiteren Gerüstelements (30) einführbar ist, wobei der Zapfenaufnahmeabschnitt (38) eine erste Zapfenpositioniernut (40) aufweist, die den Innendurchmesser des Gerüstrohrs (12) verringert.

9. Gerüstelement nach Anspruch 8, bei dem der Zapfenaufnahmeabschnitt (38) eine zweite Zapfenpositioniernut (42) aufweist, die axial von der ersten Zapfenpositioniernut (40) beabstandet ist und den Innendurchmesser des Gerüstrohrs (12) verringert.

10. Gerüstelement nach einem der vorhergehenden Ansprüche, bei dem das Gerüstrohr (12) einen Knotenpunkt (44) aufweist, an dem
a) ein Querriegel (48, 50) des Gerüstelements (10) mit dem Gerüstrohr (12) verbunden ist oder
b) eine Koppelstelle (46), insbesondere in Form einer Rosette, zur Anbindung eines Querriegels (48, 50) ausgebildet ist,
wobei das Gerüstrohr (12) im Bereich des Knotenpunkts (44) eine erste Versteifungsnut (54) aufweist, die weniger als 15 cm in einer ersten axialen Richtung (56) vom Knotenpunkt (44) beabstandet ist und
i. den Innendurchmesser des Gerüstrohrs (12) verringert oder
ii. den Außendurchmesser des Gerüstrohrs (12) vergrößert.

11. Gerüstelement nach Anspruch 10, bei dem das Gerüstrohr (12) im Bereich des Knotenpunkts (44) eine weitere Versteifungsnut (64) aufweist, die weniger als 15 cm in einer der ersten axialen Richtung (56) entgegengesetzten zweiten axialen Richtung (66) vom Knotenpunkt (44) beabstandet ist und
i. den Innendurchmesser des Gerüstrohrs (12) verringert oder
ii. den Außendurchmesser des Gerüstrohrs (12) vergrößert.

12. Baugerüst (74) mit einem Gerüstelement (10) nach einem der vorhergehenden Ansprüche.

## Claims

1. Frame element (10) for a scaffold (74), wherein the frame element (10) comprises the following:
a) a support head (76) having a threaded spindle (16);
b) a frame tube (12) that may be mounted vertically in the scaffold (74), said frame tube having a spindle receiving section (14) on a first axial frame tube end (34), wherein the threaded spindle (16) is in part inserted into the spindle receiving section (14);
c) a spindle nut (20) that is mounted on the threaded spindle (16), wherein the support head (76) in the mounted state of the frame element (10) introduces its vertical load into the frame tube (12) via the threaded spindle (16);
wherein the spindle receiving section (14) comprises a first spindle positioning groove (24) that reduces the inner diameter of the frame tube (12),
**characterised in that**
the spindle receiving section (14) comprises a second spindle positioning groove (26) that is spaced axially from the first spindle positioning groove (24) and reduces the inner diameter of the frame tube (12), wherein the second spindle positioning groove (26) reduces the inner diameter of the frame tube (12) precisely as far as the first spindle positioning groove (24).

2. Frame element according to claim 1, in which the first spindle positioning groove (24) radially centres the threaded spindle (16) in the frame tube (12) in such a manner that the longitudinal axis (23a) of the threaded spindle (16) is inclined by the angle β with respect to the longitudinal axis (23b) of the frame pipe (12), wherein the angle β is less than 1°.

3. Frame element according to claim 1 or 2, in which the first spindle positioning groove (24) extends in the circumferential direction of the frame pipe (12), wherein the first spindle positioning groove (24) is interrupted in the circumferential direction of the frame tube (12) or is embodied in a circumferential manner.

4. Frame element according to any one of the preceding claims, in which the axial distance of the first spindle positioning groove (24) from the first axial frame tube end (34) is smaller than the inner diameter of the spindle receiving section (14).

5. Frame element according to any one of the preceding claims, in which the spindle receiving section (14) comprises a third spindle positioning groove (28) that is spaced axially further from the first spindle positioning groove (24) than the second spindle positioning groove (26) and the inner diameter of the frame pipe (12).

6. Frame element according to claim 5, in which the third spindle positioning groove (28) reduces the inner diameter of the frame tube (12) precisely as far as the first spindle positioning groove (24).

7. Frame element according to claim 5 or 6, in which the third spindle positioning groove (28) is spaced axially closer to the second spindle positioning groove (26) than the second spindle positioning groove (26) is spaced from the first spindle positioning groove (24).

8. Frame element according to any one of the preceding claims, in which the frame tube (12) comprises on its second axial frame tube end (36) a spigot receiving section (38) into which it is possible to insert a spigot (32) of a further frame element (30), wherein the spigot receiving section (38) comprises a first spigot positioning groove (40) that reduces the inner diameter of the frame tube (12).

9. Frame element according to claim 8, in which the spigot receiving section (38) comprises a second spigot positioning groove (42) that is spaced axially from the first spigot positioning groove (40) and reduces the inner diameter of the frame tube (12).

10. Frame element according to any one of the preceding claims, in which the frame tube (12) comprises a junction site (44) at which
a) a crossbeam (48, 50) of the frame element (10) is connected to the frame tube (12) or
b) a coupling site (46), in particular in the form of a rosette, is embodied so as to connect a cross beam (48, 50),
wherein the frame tube (12) comprises a first reinforcing groove (54) that is spaced less than 15 cm in a first axial direction (56) from the junction site (44) and
i. reduces the inner diameter of the frame tube (12) or
ii. enlarges the outer diameter of the frame tube (12).

11. Frame element according to claim 10, in which the frame tube (12) comprises a further reinforcing groove (64) in the region of the junction site (44), said reinforcing groove being spaced less than 15 cm in a second axial direction (66) opposite the first axial direction (56) from the junction site (44) and
i. reduces the inner diameter of the frame tube (12) or
ii. enlarges the outer diameter of the frame tube (12).

12. Scaffold (74) having a frame element (10) according to any one of the preceding claims.

## Revendications

1. Élément d'échafaudage (10) destiné à un échafaudage (74), l'élément d'échafaudage (10) comportant :
a) une tête de support (76) dotée d'une tige filetée (16) ;
b) un tube pour échafaudage (12) pouvant être monté verticalement dans l'échafaudage (74) et doté d'un segment de réception de tige (14) sur une première extrémité axiale de tube pour échafaudage (34), la tige filetée (16) étant en partie insérée dans le segment de réception de tige (14) ;
c) un écrou de tige (20) monté sur la tige filetée (16), la tête de support (76) introduisant, lorsque l'élément d'échafaudage (10) est dans l'état monté, sa charge verticale dans le tube d'échafaudage (12) par le biais de la tige filetée (16) ;
le segment de réception de tige (14) comportant une première rainure de positionnement de tige (24), qui réduit le diamètre intérieur du tube pour échafaudage (12),
**caractérisé en ce que**
le segment de réception de tige (14) comporte une deuxième rainure de positionnement de tige (26), qui est espacée axialement de la première rainure de positionnement de tige (24) et réduit le diamètre intérieur du tube pour échafaudage (12), la deuxième rainure de positionnement de tige (26) réduisant le diamètre intérieur du tube pour échafaudage (12) exactement dans la même mesure que la première rainure de positionnement de tige (24).

2. Élément d'échafaudage selon la revendication 1, dans lequel la première rainure de positionnement de tige (24) centre radialement la tige filetée (16) dans le tube pour échafaudage (12) de telle manière que l'axe longitudinal (23a) de la tige filetée (16) est incliné selon l'angle β par rapport à l'axe longitudinal (23b) du tube pour échafaudage (12), l'angle β étant inférieur à 1°.

3. Élément d'échafaudage selon la revendication 1 ou 2, dans lequel la première rainure de positionnement de tige (24) s'étend dans la direction périphérique du tube pour échafaudage (12), la première rainure de positionnement de tige (24) étant réalisée périphérique ou interrompue dans la direction périphérique du tube pour échafaudage (12).

4. Élément d'échafaudage selon l'une des revendications précédentes, dans lequel la distance axiale entre la première rainure de positionnement de tige (24) et la première extrémité axiale de tube pour échafaudage (34) est inférieure au diamètre intérieur du segment de réception de tige (14).

5. Élément d'échafaudage selon l'une des revendications précédentes, dans lequel le segment de réception de tige (14) comporte une troisième rainure de positionnement de tige (28), qui est plus éloignée axialement de la première rainure de positionnement de tige (24) que la deuxième rainure de positionnement de tige (26) et qui réduit le diamètre intérieur du tube pour échafaudage (12).

6. Élément d'échafaudage selon la revendication 5, dans lequel la troisième rainure de positionnement de tige (28) réduit le diamètre intérieur du tube pour échafaudage (12) exactement dans la même mesure que la première rainure de positionnement de tige (24).

7. Élément d'échafaudage selon la revendication 5 ou 6, dans lequel la troisième rainure de positionnement de tige (28) est moins éloignée axialement de la deuxième rainure de positionnement de tige (26) que la deuxième rainure de positionnement de tige (26) ne l'est de la première rainure de positionnement de tige (24).

8. Élément d'échafaudage selon l'une des revendications précédentes, dans lequel le tube pour échafaudage (12) comporte, sur sa deuxième extrémité axiale de tube pour échafaudage (36), un segment de réception de tenon (38), dans lequel un tenon (32) d'un autre élément d'échafaudage (30) peut être inséré, le segment de réception de tenon (38) comportant une première rainure de positionnement de tenon (40), qui réduit le diamètre intérieur du tube pour échafaudage (12).

9. Élément d'échafaudage selon la revendication 8, dans lequel le segment de réception de tenon (38) comporte une deuxième rainure de positionnement de tenon (42), qui est espacée axialement de la première rainure de positionnement de tenon (40) et qui réduit le diamètre intérieur du tube pour échafaudage (12).

10. Élément d'échafaudage selon l'une des revendications précédentes, dans lequel le tube pour échafaudage (12) comporte un nœud (44), au niveau duquel
a) une entretoise (48, 50) de l'élément d'échafaudage (10) est reliée au tube pour échafaudage (12) ou
b) un point de couplage (46), en particulier sous la forme d'une rosace, est réalisé pour le raccordement d'une entretoise (48, 50), le tube pour échafaudage (12) comportant, dans la zone du nœud (44), une première rainure de renforcement (54), qui est espacée de moins de 15 cm du nœud (44) dans une première direction axiale (56) et
i. réduit le diamètre intérieur du tube pour échafaudage (12) ou
ii. augmente le diamètre extérieur du tube pour échafaudage (12).

11. Élément d'échafaudage selon la revendication 10, dans lequel le tube pour échafaudage (12) comporte, dans la zone du nœud (44), une autre rainure de renforcement (64), qui est espacée de moins de 15 cm du nœud (44) dans une deuxième direction axiale (66) opposée à la première direction axiale (56) et
i. réduit le diamètre intérieur du tube pour échafaudage (12) ou
ii. augmente le diamètre extérieur du tube pour échafaudage (12).

12. Échafaudage (74) équipé d'un élément d'échafaudage (10) selon l'une des revendications précédentes.
